# EUROPÄISCHE PATENTSCHRIFT

(11) **EP 0 634 616 B1**
(45) Veröffentlichungstag und Bekanntmachung des Hinweises auf die Patenterteilung: **29.05.1996**
(21) Anmeldenummer: 94114814.0
(22) Anmeldetag: 29.03.1993
(51) Int. Cl.: F25D 23/04

(54) **Kühlschranktür**
Refrigerator door
Porte de réfrigérateur

(30) Priorität: 06.04.1992 DE 9204742 U
(43) Veröffentlichungstag der Anmeldung: 18.01.1995
(62) Teilanmeldung aus: 93105177.5
(73) Patentinhaber: LIEBHERR-HAUSGERÄTE GmbH, D-88411 Ochsenhausen (DE)
(72) Erfinder: Blassmann, Franz, D-88411 Ochsenhausen (DE); Tarantik, Peter, D-87700 Memmingen (DE)
(74) Vertreter: Gossel, Hans K., Dipl.-Ing.

(56) Entgegenhaltungen:
- DE-U- 8 511 568
- DE-U- 8 613 323
- DE-U- 9 006 513
- DE-U- 9 204 742
- US-A- 2 998 901
- US-A- 3 375 936

## Beschreibung

Die Erfindung betrifft eine Kühlschranktür mit an dieser gehalterten Fächern, mit schalenförmiger Innenwand, die auf der Innenseite ihrer vertikalen stegförmigen Ränder im Abstand voneinander mit Rastausnehmungen oder noppenartigen Erhöhungen zum Aufrasten der Seitenteile der an den Rändern gehalterten Fächer versehen ist. Eine solche Kühlschranktür ist z.B. aus der US-A-3 375 936 bekannt.

Aufgabe der Erfindung ist es, einfach und wirtschaftlich ausgestaltete Fächer zu schaffen, die an der Innenwand der Kühlschranktür gehaltert werden können.

Erfindungsgemäß wird diese Aufgabe bei einer Kühlschranktür der gattungsgemäßen Art dadurch gelöst, daß die Seitenteile der Fächer in ihren unteren Randbereichen auf ihren einander zugewandten Seiten mit Nuten versehen sind, in die die Ränder einer den Fachboden bildenden Glasplatte eingesetzt sind. Diese Ausgestaltung ermöglicht einen besonders einfachen Aufbau der Schranktür-Fächer. Da die den Boden bildende Glasplatte eine große Steifigkeit besitzt, können die Seitenteile einfach auf deren Schmalseiten aufgesetzt werden. Da das Fach aus zusammensteckbaren Teilen aufgebaut ist, lassen sich unterschiedliche Fächerbreiten einfach durch die Verwendung unterschiedlich langer den Boden bildender Glasplatten erreichen. Damit lassen sich unterschiedlich breite Fächer nach einem Baukastenprinzip einfach durch die Verwendung unterschiedlich langer Glasplatten erzielen, was den Herstellungsaufwand und die Lagerhaltung erheblich verringert. Abgesehen von der einfachen Formatvariabilität der Fächer lassen sich die aus Glasplatten bestehenden Fachböden einfacher reinigen und sie vermitteln auch aufgrund ihrer Transparenz einen hygienischeren Eindruck. Sollte einmal eine größere Verschmutzung eingetreten sein, kann die Hausfrau das Fach insgesamt leicht entnehmen, zerlegen und die Einzelteile reinigen und anschließend das zusammengesetzte Fach mühelos wieder einsetzen.

Zweckmäßigerweise ist mindestens die Vorderseite jeder Glasplatte mit einem aufgesetzten U-Profil versehen. Falls es erwünscht ist, kann auch auf den langen parallelen hinteren Rand der üblicherweise rechteckigen Glasplatte ein U-förmiger Profilstreifen aufgesetzt sein. Dieser bestht zweckmäßigerweise aus Kunststoff und bildet eine Stoß- oder Zierkante.

Das auf die Vorderseite der Glasplatte aufgesetzte U-förmige Profil kann zusätzlich noch mit einem aufragenden Steg versehen sein, der es verhindert, daß in das Fach eingelegte Kleinteile herausfallen.

Zweckmäßigerweise sind die Seitenteile auf ihren die stegförmigen Ränder der Tür überkragenden Oberseiten mit Bohrungen versehen, in die die Enden der Schenkel von U-förmig gebogenen Drahtbügeln eingesetzt sind. Diese Drahtbügel halten die Seitenteile nicht nur zusammen, was den Aufbau der Fächer aus zusammensteckbaren Teilen begünstigt, sie bilden darüberhinaus auch Haltebügel für in die Fächer eingelegte Gegenstände.

Auf die Seitenteile können auch parallel zueinander zwei Drahtbügel aufgesetzt sein.

Nach einer besonders bevorzugten Ausführungsform, für die selbständiger Schutz beansprucht wird, sind an den zueinander parallelen Stegteilen der Drahtbügel Platten querverschieblich geführt. Diese Platten lassen sich in beliebiger Weise aufeinander zu und voneinander wegverschieben, so daß sie unterschiedlich breite Fächer begrenzen, in die sich Kleinteile, wie Tuben o.dgl., zu ihrer Halterung einlegen lassen. Die die Fächer begrenzenden Platten können mit nutartigen Führungen für die Stegteile der Drahtbügel versehen sein. Diese Nuten können sich von ihren Gründen her nach außen verengen, so daß sich die Platten zu ihrer Halterung auf die Stegteile der Drahtbügel aufklipsen lassen. Die Platten selbst bestehen zweckmäßigerweise aus Kunststoff.

Ein Ausführungsbeispiel der Erfindung wird nachstehend anhand der Zeichnung näher erläutert. In dieser zeigt
- Fig. 1: eine perspektivische Ansicht der Innenseite einer Kühlschranktür,
- Fig. 2: einen Schnitt durch die Kühlschranktür längs der Linie A-A in Fig. 1 und
- Fig. 3: eine Draufsicht auf ein Kühlschrankfach im auseinandergezogenen Zustand seiner zusammensteckbaren Einzelteile.

Die aus Fig. 1 ersichtliche Kühlschranktür 1 ist grundsätzlich bekannter Bauart. Sie besteht aus einer äußeren Schale und einer inneren Schale 2, die im Bereich ihrer seitlichen Ränder mit zwei parallel zueinander verlaufenden vertikalen stegförmigen Rändern 3 versehen ist. An diesen seitlichen stegförmigen Rändern 3 lassen sich in unterschiedlichen Höhen die Seitenteile 4, 4' von Fächern 5 befestigen, in denen die schmalen Ränder von die Fachböden bildenden rechteckigen Glasplatten 6 gehaltert sind. Auf die vorderen Kanten der Glasplatten 6 sind als Stoß- und/oder Zierleisten U-Profile 7 aus Kunststoff aufgesetzt.

Die einander zugewandten Innenseiten der stegförmigen Ränder 3 sind in einem vorbestimmten Raster mit in Fig. 1 nicht dargestellten Rastöffnungen versehen.

In diese Rastöffnungen rasten noppenartige Erhöhungen ein, die elastisch nachgiebig an den Seitenteilen 4, 4' vorgesehen sind und die sich durch Betätigung von an den Außenseiten der Seitenteile angeordneten tastenartigen Druckplatten 8 ausrasten lassen.

Aus Fig. 2 ist ein vergrößerter Schnitt durch einen stegförmigen Rand der Innenschale der Kühlschranktür mit einem auf diesen aufgerasteten Seitenteil eines Faches ersichtlich. Die Innenschale 2 der Kühlschranktür besteht aus einer tiefgezogenen Kunststoffplatte, die im Bereich ihrer langen Seiten mit einem den stegförmigen Rand 3 bildenden U-förmig profilierten Teil 10 versehen ist. Dieses Profilteil 10 ist auf seiner Innenseite mit einer doppel-stufigen Einziehung 11 und auf ihrer Außenseite mit einer flachen Einziehung 12 versehen, wobei in den flachen Stufen bzw. Einziehungen die Ränder einer U-förmigen Rasterleiste 13 befestigt sind, die mit ihrem längeren Schenkel 14 die tiefere Stufe auf der Innenseite des stegförmigen Randes 3 überdeckt. Im Bereich dieser tieferen Stufe ist der längere Schenkel 14 der Rasterleiste 13 mit einer Lochreihe versehen, deren Löcher 16 in vorbestimmten Abständen angeordnet sind. In die Löcher 16 können noppenartige Erhöhungen 17 einrasten, die im Bereich der freien Enden von elastisch federnden Armen 18 aus Kunststoff vorgesehen sind. Die Arme 18 bestehen aus Kunststoffprofilen, die an ihrem unteren Ende einen abgewinkelten Schenkel 19 aufweisen, der in einer Ausnehmung des doppelwandigen Seitenteils 4 des Faches gehaltert und vorzugsweise eingeklebt ist. Der Arm 18 ist oberhalb seiner Einspannung mit einem Quersteg 20 versehen, der an seinem oberen Ende eine plattenförmige Verbreiterung trägt, die eine Drucktaste 21 bildet. Diese Drucktaste 8, 21 liegt in einem Durchbruch 22 der äußeren Wand 23 des doppelwandigen Seitenteils 4, dessen Innenkontur der Umfangsform der Drucktaste 21 angepaßt ist. Durch Druck auf die Drucktaste 21 in Richtung des Pfeils B läßt sich über den Arm 18 der mit diesem verbundene Rastnoppen 17 aus einer Rastöffnung 16 in Richtung des Pfeils C herausschwenken, so daß sich die Verrastung der Seitenteile 4, 4' zum Versetzen der Fächer 5 der Höhe nach lösen und nach Verschieben in die gewünschte Höhe wieder herstellen läßt. Die ausgeschwenkte Stellung des Arms 18 mit Rastnoppen 17 und Drucktaste 21 ist strichpunktiert dargestellt.

Das Seitenteil 4 weist auf seiner der Schranktür zugewandten Seite eine Führungsnut 28 auf, mit der das Seitenteil 4 nach Lösen der Verrastung auf der Rasterleiste 14 verschieblich ist. Das doppelwandige Seitenteil 4 übergreift die Rasterleiste 14 mit einem kürzeren äußeren Schenkel 29, der durch den Randbereich der äußeren Wandung 23 gebildet ist, und mit einem längeren inneren Schenkel 30, dessen abgewinkelter äußerer Teil 31 sich auf dem Boden der schalenförmigen Innenwand 2 abstützt.

Auf seiner oberen, den stegförmigen Rand 3 überkragenden Seite ist das Seitenteil 4 mit zwei Bohrungen 35, 36 versehen, in die sich die Schenkel von doppelt abgewinkelten Haltebügeln 37 einstecken lassen.

Das aus Fig. 3 ersichtliche Fach besteht aus den zueinander spiegelbildlich ausgebildeten Seitenteilen 4, 5, die aus Kunststofformteilen bestehen. In untere Nuten der Seitenteile 4, 4' sind die schmalen Ränder 40, 41 der den Fachboden bildenden Glasplatte 6 eingesetzt. Auf die lange Vorderkante der rechteckigen Glasplatte 6 ist ein U-förmiger Profilstreifen 7 aus Kunststoff aufgesetzt. In die Bohrungen 35, 36 und 35', 36' der Seitenteile 4, 4' sind die abgewinkelten Schenkel 43, 44 des U-förmig gebogenen Drahtbügels 45 eingesetzt. Die Schenkel der Drahtbügel können auch doppelt abgebogen sein, wie es aus den in Fig. 1 dargestellten Drahtbügeln 37 ersichtlich ist.

## Patentansprüche

1. Kühlschranktür (1) mit an dieser gehalterten Fächern (5), mit schalenförmiger Innenwand (2), die auf der Innenseite ihrer seitlichen vertikalen stegförmigen Ränder (3) im Abstand voneinander mit Rastausnehmungen oder noppenartigen Erhöhungen zum Aufrasten der Seitenteile (4, 4') der an den Rändern gehalterten Fächer versehen ist,
**dadurch gekennzeichnet,**
daß die Seitenteile (4, 4') der Fächer (5) in ihren unteren Randbereichen an ihren aufeinander zugewandten Seiten mit Nuten versehen sind, in die die Ränder einer den Fachboden bildenden Glasplatte (6) eingesetzt sind.

2. Kühlschranktür nach Anspruch 1, dadurch gekennzeichnet, daß mindestens die Vorderseite jeder Glasplatte (6) mit einem aufgesetzten U-förmigen Profil (7) versehen ist.

3. Kühlschranktür nach Anspruch 2, dadurch gekennzeichnet, daß das auf die Vorderseite der Glasplatte (6) aufgesetzte Profil mit einem aufragenden Steg versehen ist.

4. Kühlschranktür nach einem der vorhergehenden Ansprüche, dadurch gekennzeichnet, daß die Seitenteile (4, 4') der Fächer auf ihren die stegförmigen Ränder (3) überkragenden Oberseiten mit Bohrungen (35, 36) versehen sind, in die die Enden der Schenkel von U-förmig gebogenen Drahtbügeln (37, 45) eingesetzt sind.

5. Kühlschranktür nach Anspruch 4, dadurch gekennzeichnet, daß auf die Seitenteile (4, 4') jeweils zwei Drahtbügel (37) aufgesetzt sind.

6. Kühlschranktür nach Anspruch 4 oder 5, dadurch gekennzeichnet, daß an den zueinander parallelen Stegteilen der Drahtbügel Platten querverschieblich geführt sind.

7. Kühlschranktür nach Anspruch 6, dadurch gekennzeichnet, daß die Platten mit nutartigen Führungen für die Stegteile der Drahtbügel versehen sind.

## Claims

1. A refrigerator door with compartments (5) mounted thereon, with a dish-shaped inner wall of the compartments (5), which is provided on the inner side of its lateral vertical bar-shaped edges (3) with engagement recesses interspaced from one another, or knob-shaped raised portions for the engagement of the side parts (4, 4') of the compartments mounted on the edges,
**characterized in that**
the side parts (4, 4') of the compartments (5) are provided in their lower edge zones on the sides facing each other with grooves, wherein there are inserted the edges of a glass plate (6) forming the compartment bottom.

2. A refrigerator door according to claim 1, characterized in that at least the front side of each glass plate (6) is provided with a fitted channel-shaped section (7).

3. A refrigerator door according to claim 2, characterized in that the section fitted on the front side of the glass plate (6) is provided with an upwardly projecting flange.

4. A refrigerator door according to one of the preceding claims, characterized in that the side parts (4, 4') of the compartments are provided on their upper sides projecting over the bar-shaped edges (3) with bores (35, 36) into which there are inserted the ends of the sides of wire strips (37, 45) bent into a channel shape.

5. A refrigerator door according to claim 4, characterized in that two wire strips (37) are in each case fitted on the side parts (4, 4').

6. A refrigerator door according to claim 4 or 5, characterized in that plates are carried for transverse displacement on the flange portions of the wire strips that are parallel to each other.

7. A refrigerator door according to claim 6, characterized in that the plates are provided with groove-type guides for the flange portions of the wire strips.

## Revendications

1. Porte de réfrigérateur avec des compartiments (5) retenus sur celle-ci, avec une paroi intérieure en forme de coque des compartiments (5) qui est pourvue sur le côté intérieur de ses bords latéraux verticaux en forme de baguette (3) à une certaine distance les uns des autres d'évidements d'enclenchement ou de surélévations en forme de bouton pour l'enclenchement des parties latérales (4, 4') des compartiments retenus aux bords, caractérisée en ce que les parties latérales (4, 4') des compartiments (5) sont pourvues dans leurs zones de bord inférieures, à leurs côtés orientés l'un vers l'autre, de rainures dans lesquelles sont placés les bords d'une plaque de verre (6) constituant le fond du compartiment.

2. Porte de réfrigérateur selon la revendication 1, caractérisée en ce qu'au moins le côté avant de chaque plaque de verre (6) est pourvu d'un profil (7) en forme de U posé sur celui-ci.

3. Porte de réfrigérateur selon la revendication 2, caractérisée en ce que le profil placé sur le côté avant de la plaque de verre (6) est pourvu d'une baguette en saillie vers le haut.

4. Porte de réfrigérateur selon l'une des revendications précédentes, caractérisée en ce que les parties latérales (4, 4') des compartiments sont pourvues à leurs côtés supérieurs en saillie sur les bords en forme de baguette (3) de perçages (35, 36) dans lesquels sont placées les extrémités des branches des traverses métalliques (37, 45) courbées en U.

5. Porte de réfrigérateur selon la revendication 4, caractérisée en ce qu'on a placé sur les parties latérales (4, 4') respectivement deux traverses métalliques (37).

6. Porte de réfrigérateur selon la revendication 4 ou 5, caractérisée en ce que des plaques sont guidées de façon déplaçable transversalement sur les parties de baguette parallèles l'une à l'autre des traverses métalliques.

7. Porte de réfrigérateur selon la revendication 6, caractérisée en ce que les plaques sont pourvues de guidages en forme de rainure pour les parties de baguette des traverses métalliques.
